# FASCICULE DE BREVET EUROPEEN

(11) **EP 1 079 976 B1**
(45) Date de publication et mention de la délivrance du brevet: **24.09.2003**
(21) Numéro de dépôt: 99920894.5
(22) Date de dépôt: 20.05.1999
(51) Int. Cl.: B41J 17/04

(54) **IMPRIMANTE THERMIQUE A RUBAN ENCREUR POUR TERMINAL DE BUREAU**
THERMODRUCKER MIT FARBBAND FÜR EIN BÜRODATENENDGERÄT
THERMAL PRINTER WITH INK RIBBON FOR OFFICE TERMINAL

(30) Priorité: 20.05.1998 FR 9806367
(43) Date de publication de la demande: 07.03.2001
(73) Titulaire: SAGEM S.A., 75116 Paris (FR)
(72) Inventeur: CAVARERO, Eric, F-78600 Maisons-Laffitte (FR)
(74) Mandataire: Bloch, Gérard
(86) Numéro de dépôt international: FR9901198
(87) Numéro de publication internationale: WO99059824

(56) Documents cités:
- EP-A- 0 612 626
- EP-A- 0 724 232
- PATENT ABSTRACTS OF JAPAN vol. 010, no. 238 (M-508), 16 août 1986 (1986-08-16) & JP 61 069645 A (FUJI XEROX CO LTD), 10 avril 1986 (1986-04-10)
- PATENT ABSTRACTS OF JAPAN vol. 009, no. 245 (M-418), 2 octobre 1985 (1985-10-02) & JP 60 097878 A (FUJI XEROX KK), 31 mai 1985 (1985-05-31)
- PATENT ABSTRACTS OF JAPAN vol. 014, no. 281 (M-0986), 18 juin 1990 (1990-06-18) & JP 02 086479 A (CANON INC), 27 mars 1990 (1990-03-27)

## Description

L'impression thermique dans un terminal de bureau s'effectue sur un papier thermosensible en rouleau ou sur des feuilles de papier ordinaire, par transfert thermique de particules d'encre provenant d'un ruban encreur plaqué sur la feuille au niveau d'une tête thermique collaborant avec un rouleau de contre-appui. Le ruban encreur provient d'un rouleau débiteur et s'enroule sur un rouleau récepteur. Le papier, engagé avec le ruban et plaqué avec adhérence sur celui-ci par la tête d'impression, est tiré par un laminoir aval et entraîne ainsi à la même vitesse le ruban qui y adhère.

Entre la tête et le laminoir est placé une arête de renvoi sur laquelle glisse le ruban et où il change de direction pour atteindre le rouleau récepteur, auquel est appliqué un léger couple moteur pour tendre le ruban et éviter les plis, ce qui facilite son décollement du papier l'entraînant.

Lorsqu'il s'agit d'effectuer plusieurs passes d'impression couleur sur une même feuille, le laminoir change alternativement de sens de rotation pour ramener la feuille sous la tête. Le ruban et la feuille sont préalablement décollés l'un de l'autre, après écartement de la tête et du rouleau, et une plage d'une autre couleur du ruban est mise en coïncidence avec la feuille.

Il se pose alors le problème de cadrer parfaitement entre elles les images des diverses couleurs, au pixel près.

Même dans le cas d'une impression monochrome, il faut éviter que le papier ne se décale, s'il est plus tiré ou freiné d'un côté que de l'autre.

Pour cela, le laminoir sert de référence de position, c'est-à-dire que la feuille y reste saisie sous pression, avec adhérence : son déplacement longitudinal est donc déterminé par la rotation du laminoir et un décalage de la feuille est évité. On fait de même au niveau de la tête, lors de l'impression, pour coller la feuille au ruban.

De ce fait, le rouleau de contre-appui s'appuie fortement sur les paliers qui le supportent. Comme ceux-ci présentent un certain frottement, ils opposent, à la rotation du rouleau, un couple de frottement relativement élevé. Il faut donc exercer, au niveau du laminoir, une force motrice élevée pour entraîner le papier fortement retenue par frottement au niveau de la tête, ce qui nécessite un moteur relativement puissant donc coûteux, volumineux et consommateur d'énergie.

EP-A-0 612 626 enseigne une imprimante dans laquelle le ruban encreur est mis en mouvement en même temps qu'une feuille à imprimer pour limiter le frottement de la feuille sur le ruban:

La présente invention vise à limiter les inconvénients cités plus haut.

A cet effet, l'invention concerne une imprimante thermique pour terminal de traitement de données, comportant une tête d'impression thermique associée à un rouleau de contre-appui, agencés pour plaquer l'un sur l'autre un support d'impression et une zone d'un ruban encreur provenant d'un rouleau débiteur, avec, en aval, des moyens de séparation pour séparer le ruban du support d'impression, avec, d'un côté, un rouleau récepteur du ruban, entraîné par des moyens d'entraînement, et, de l'autre côté, un laminoir motorisé d'entraînement du support d'impression, imprimante dans laquelle les moyens d'entraînement sont agencés pour exercer sur le ruban une force d'entraînement du support d'impression, ils ont une puissance variable et sont commandés par des moyens de commande agencés pour détecter la présence d'un bord antérieur du support à imprimer en amont du laminoir et pour alors commander les moyens d'entraînement du rouleau récepteur à un niveau de puissance fournissant la force d'entraînement du support d'impression.

Ainsi, le ruban assure au début le transport du support à imprimer, ou au moins y contribue, ce qui diminue d'autant la force de traction requise pour le laminoir, et donc la taille des éléments mécaniques concernés. Comme le ruban est tiré par enroulement sur son rouleau récepteur, il suffit d'exercer sur celui-ci le couple moteur voulu, sans nécessité de moyens mécaniques spécifiques.

Ainsi, la zone de bord antérieur d'une feuille de papier introduite entre la tête et le rouleau de contre-appui peut être entraînée par le ruban jusqu'au laminoir et peut être imprimée dès qu'elle a dépassé la tête, puisque son entraînement devant la tête est parfaitement contrôlé par l'avance du ruban la portant.

L'invention sera mieux comprise à l'aide de la description suivante d'une forme de réalisation préférée de l'imprimante de l'invention, en référence au dessin annexé sur lequel :
- la figure 1 représente schématiquement des mécanismes d'entraînement du ruban et du papier d'impression et leurs circuits de commande dans l'imprimante de l'invention, et
- la figure 2 représente le papier d'impression et le ruban, avec les forces qui y sont exercées.

Les organes mécaniques de l'imprimante représentée, ici une petite imprimante couleur de télécopieur, comportent une tête 1 d'impression thermique rappelée élastiquement, par un ressort 3, contre un rouleau ou enclume de contre-appui 2.

Entre la tête 1 et le rouleau 2, une feuille 20 de papier à imprimer peut défiler, avec un ruban encreur 21 plaqué sur elle, jusqu'à une arête 4 de séparation de ceux-ci. Le trajet de la feuille 20 se poursuit sensiblement linéairement jusqu'à un ensemble à rouleau laminoir 5 d'entraînement de la feuille 20, lui-même entraîné par un moteur 8 commandé par une unité centrale 11 dont le fonctionnement est cadencé par une base de temps 10. Un ressort 7 plaque un contre-rouleau 6 sur le rouleau moteur 5.

Le ruban 21 provient d'un rouleau débiteur 22 et, en aval de l'arête 4, sur laquelle il glisse, il est tiré par un rouleau récepteur 23 dans une direction nettement différente de celle de la feuille 20 et formant un angle α avec celle-ci. Un moteur 24, commandé par l'unité centrale 11, entraîne le rouleau récepteur 23, pour communiquer au ruban 21 une force de traction notable par rapport à celle exercée par l'ensemble à laminoir 5, 6 sur la feuille 20 et par exemple, comme ici, supérieure.

Le fonctionnement de l'imprimante est le suivant, en ce qui concerne les aspects mécaniques.

Par commande depuis un clavier du télécopieur, un utilisateur commande l'unité centrale 11, pour qu'une feuille vierge 20 soit entraînée par frottement, par un rouleau d'entrée motorisé non représenté, entre la tête 1 et le rouleau 2, jusqu'à être saisie fortement par le laminoir 5, 6 qui va alors assurer son avance devant la tête 1 en synchronisme avec l'impression des données d'images voulues, issues d'une mémoire de télécopies. Pour la phase de transfert du bord antérieur de la feuille 20 depuis la tête 1 jusqu'au laminoir 5, 6, le rouleau 2 peut être motorisé afin d'exercer temporairement une force de traction sur la feuille 20, et ainsi avoir temporairement la fonction du laminoir 5, 6 expliquée plus en détails ci-après. Une plage, de couleur voulue, du ruban 21 a été repérée par l'unité centrale 11, qui a préalablement fait avancer le ruban 21 pour qu'elle soit cadrée avec la zone utile de la feuille 20.

Le ressort 3 exerce, sur la tête 1, une force de rappel de plusieurs dizaines de Newtons, ce qui fait mutuellement adhérer le ruban 21 et la feuille 20 et évite tout glissement entre eux. La feuille 20 et le ruban 21 qui défilent restent collés ensemble jusqu'à l'arête 4, au niveau de laquelle le ruban 21 est décollé, à mesure qu'il avance, par le rouleau motorisé 23.

Pour entraîner la feuille 20 avec le ruban 21 en défilement devant la tête 1, il est exercé, en aval de la tête 1, deux forces de traction FO, F1 vers l'aval, s'exerçant respectivement sur la feuille 20, par le laminoir 5, 6, et sur le ruban 21, par le rouleau récepteur 23.

Pour que le laminoir 5, 6 puisse exercer la force FO de traction de la feuille 20, le matériau de surface du rouleau de laminoir 5 présente une bonne adhérence pour la feuille 20. Le ressort 7 exerce une force de rappel des rouleaux 5, 6 l'un vers l'autre suffisante pour éviter tout glissement du rouleau moteur 5 sur la feuille 20.

Le rouleau récepteur 23 fournit la force complémentaire F1 afin d'exercer, au niveau de la tête 1 et du rouleau 2, une force F0 + F1 de valeur suffisante pour vaincre la force du couple de résistance à la rotation du rouleau 22 débiteur de ruban 21, la force du couple de résistance à la rotation du rouleau 2 et la force de frottement du ruban 21 sur la tête 1, proportionnelle au coefficient de frottement ruban 21/tête 1 et à la force de pression de rappel de la tête 1 sur le rouleau 2 exercée par le ressort 3.

En présence du ruban 21 seul, sans feuille 20, la force F1 doit vaincre la force résistante du rouleau débiteur 22, la force de résistance du rouleau 2 et la force de frottement du ruban 21 sur la tête 1.

En présence du ruban 21 et de la feuille 20, le ruban 21 tend à entraîner la feuille 20 par adhérence. La force d'entraînement de la feuille 20 par le ruban 21 est égale au produit de la force de pression du ressort 3 par le coefficient de frottement papier 20/ruban 21.

Comme l'illustre la figure 2, l'arête 4 de renvoi est de forme légèrement arrondie pour éviter tout frottement excessif du ruban 21, qui est fortement tendu entre le rouleau récepteur 23 et la tête 1. La face 211 du ruban 21, tournée vers la tête 1, glissant sur cette tête et l'arête 4, est lisse pour limiter la résistance à l'avancement du ruban 21. La face opposée 212, de réception de la feuille 20, est adhésive pour qu'y adhère la feuille 20. Le coefficient de frottement papier 20/ruban 21 est donc élevé, ce qui permet d'exercer sur la feuille 20 une force d'entraînement élevée, par le ruban 21, sans devoir accroître la force de pression du ressort 3.

Le moteur 24 peut en particulier tendre à entraîner le ruban 21 à une vitesse légèrement supérieure à celle d'entraînement de la feuille 20 par le laminoir 5, 6, l'adhérence feuille 20 - ruban 21 et les forces résistantes limitant en fait la vitesse du ruban 21 à celle de la feuille 20. Du fait de cette tendance à la survitesse du ruban 21, ce dernier transfère, à la feuille 20 qui y adhère, une partie de sa force F1 de traction.

En variante, il peut être prévu que le moteur 24 exerce un couple accru, par rapport à la réalisation ci-dessus, pour produire une force de traction F1 suffisante à elle-seule pour entraîner le ruban 21. En pareil cas, le rouleau 23 et le moteur 24 remplacent fonctionnellement le laminoir 5, 6 pour faire défiler la feuille 20 devant la tête 1. Une zone amorce, de bord antérieur, de feuille 20 glissée entre la tête 1 et le rouleau de contre-appui 2 peut ainsi être entraînée régulièrement, et donc imprimée, même si elle n'a pas encore été saisie par le laminoir 5, 6. On évite ainsi de perdre, pour l'impression, la zone amorce de la feuille 20.

Un détecteur, non représenté, de bord antérieur de feuille 20 disposé juste en amont de la tête 1 permet d'initialiser un détecteur de rotation du rouleau de contre-appui 2 (ou du rouleau motorisé 23, 24), dont la mesure permet de déterminer si le bord antérieur de la feuille 20 est en amont du laminoir 5, 6 ou l'a déjà atteint. Dans ce dernier cas, le couple du moteur 24, à puissance variable, est réduit pour revenir au mode de fonctionnement exposé au début, dans lequel le laminoir 5, 6 doit fournir une force FO. Ainsi, le moteur 24 d'entraînement du rouleau récepteur 23 a une puissance variable et est commandé par l'unité centrale 11 agencée pour détecter la présence d'un bord antérieur de feuille 20 en amont du laminoir 5, 6, 7 et pour alors commander le moteur 24 à un niveau de puissance fournissant la force d'entraînement de la feuille 20.

Le laminoir 5, 6 et le moteur 24 d'entraînement du rouleau 23 sont alors commandés en synchronisme. Plus précisément, comme le couple moteur appliqué par le moteur 24 au rouleau récepteur 23 produit une force F1 inversement proportionnelle au rayon du rouleau de ruban 23, l'unité centrale 11 mémorise la longueur de ruban 21 qui a été utilisée (nombre de pages imprimées) et, d'après l'épaisseur du ruban 21, en déduit le rayon du rouleau de ruban 23, connaissant celui du mandrin qui le porte. L'unité centrale 11 régule alors le couple du moteur 24 pour appliquer au rouleau récepteur 23 un couple moteur fonction du rayon de celui-ci et précisément pour faire croître ce couple comme le rayon du rouleau 23 à mesure que le ruban 21 s'y enroule, ce qui maintient constante la force F1.

Les forces FO et F1, peuvent chacune s'appliquer en tout ou partie à l'un ou l'autre de la feuille 20 et du ruban 21 selon le rapport de ces forces FO et F1, L'un tire l'autre, mais de façon modérée puisque cette autre couche subit aussi une force de traction FO ou F1 qui contribue à vaincre la force résistante qu'elle subit au niveau de la tête 1. En remontant depuis l'arête 4, les forces parallèles FO et F1 se modifient progressivement l'une l'autre par le cisaillement entre couches 20, 21, jusqu'à atteindre la tête 1 et le rouleau 2, la somme restant égale à FO + F1.

Cet effet de cisaillement peut être mis à profit pour faciliter le décollement entre la feuille 20 et le ruban 21, par exemple par le choix d'un ruban 21 à grande élasticité. Le décollement intervient à une distance aval de la tête 1 telle que l'élongation différentielle entre les deux couches 20, 21 atteint une amplitude pour laquelle la force de cisaillement entre couches dépasse la force d'adhérence. Inversement, on peut chercher à maintenir solidaires le papier 20 et le ruban 21 dans toute la zone amont de l'arête 4, en réglant le rapport des forces FO et F1 pour que le cisaillement ci-dessus se limite au simple transfert de force entre les deux couches 20, 21, donc sans séparation de celles-ci.

## Revendications

1. Imprimante thermique pour terminal de traitement de données, comportant une tête d'impression thermique (1) associée à un rouleau de contre-appui (2), agencés pour plaquer l'un sur l'autre un support d'impression (20) et une zone d'un ruban encreur (21) provenant d'un rouleau débiteur (22), avec, en aval, des moyens de séparation (4) pour séparer le ruban (21) du support d'impression (20), avec, d'un côté, un rouleau (23) récepteur du ruban (21), entraîné par des moyens d'entraînement (24), et, de l'autre côté, un laminoir motorisé (5, 6, 7) d'entraînement du support d'impression (20), imprimante dans laquelle les moyens d'entraînement (24) sont agencés pour exercer sur le ruban une force d'entraînement du support d'impression (20), ont une puissance variable et sont commandés par des moyens de commande (11) agencés pour détecter la présence d'un bord antérieur du support à imprimer (20) en amont du laminoir (5, 6 7) et pour alors commander les moyens d'entraînement (24) à un niveau de puissance fournissant la force d'entraînement du support d'impression (20).

2. Imprimante selon la revendication 1, dans laquelle les moyens (24) d'entraînement du rouleau récepteur (23) sont agencés pour exercer sur le ruban (21) une force de traction supérieure à celle qu'exerce le laminoir (5, 6, 7) sur le support d'impression (20).

3. Imprimante selon l'une des revendications 1 à 2, dans laquelle les moyens (24) d'entraînement du rouleau récepteur (23) sont commandés en synchronisme avec le laminoir (5, 6, 7).

4. Imprimante selon la revendication 3, dans laquelle des moyens (11) de commande des moyens (24) d'entraînement du rouleau récepteur (23) sont agencés pour y appliquer un couple moteur fonction du rayon du rouleau récepteur de ruban (23).

## Patentansprüche

1. Thermodrucker für ein Datenverarbeitungs-Terminal, das einen Thermodruckköpf (1) aufweist, der einer Andruckwalze (2) zugeordnet ist, welche dazu ausgelegt sind, ein zu bedruckendes Trägermedium (20) und einen Bereich eines von einer Abgaberolle (22) kommenden Farbbandes (21) gegeneinander zu drücken, mit einer stromabwärts angeordneten Trenneinrichtung (4) zum Trennen des Bandes (21) von dem zu bedruckenden Trägermedium (20), mit einer von einer Antriebseinrichtung (24) angetriebenen Rolle (23) zum Aufnehmen des Bandes (21) einerseits, sowie einem motorgetriebenen Walzenmechanismus (5, 6, 7) zum Antreiben des zu bedruckenden Trägermediums (20) andererseits, wobei die Antriebseinrichtung (24) so ausgelegt ist, daß sie auf das Band eine Kraft zum Antreiben des zu bedruckenden Trägermediums (20) ausübt, eine variable Leistung besitzt und von einer Steuereinrichtung (11) angesteuert ist, welche so ausgelegt ist, daß sie das Vorhandensein einer Vorderkante des zu bedruckenden Trägermediums (20) stromaufwärts von dem Watzenmechanismus (5, 6, 7) erfaßt und daraufhin die Antriebseinrichtung (24) auf einen Leistungspegel steuert, der die Kraft zum Antreiben des zu bedruckenden Trägermediums (20) liefert.

2. Drucker nach Anspruch 1,
bei dem die Einrichtung (24) zum Antreiben der Aufnahmerolle (23) so ausgelegt ist, daß sie auf das Band (21) eine Zugkraft ausübt, die größer als diejenige ist, welche der Walzenmechanismus (5, 6, 7) auf das zu bedruckende Trägermedium (20) ausübt.

3. Drucker nach einem der Ansprüche 1 bis 2,
bei dem die Einrichtung (24) zum Antreiben der Aufnahmerolle (23) synchron mit dem Walzenmechanismus (5, 6, 7) angesteuert ist.

4. Drucker nach Anspruch 3,
bei dem eine Einrichtung (11) zum Steuern der Einrichtung (24) zum Antreiben der Aufnahmerolle (23) so ausgelegt ist, daß auf diese ein Motordrehmoment aufgebracht wird, das vom Radius der Bandaufnahmerolle (23) abhängt.

## Claims

1. Thermal printer for a data processing terminal, having a thermal printing head (1) which is allocated a counter-bearing roller (2), the head and roller arranged to place one against the other a printing medium (20) and a zone of an inking ribbon (21) leaving a discharge roller (22), with, downstream, separation means (4) for separating the ribbon (21) from the printing medium (20), with, on one hand, a roller (23) for receiving the ribbon (21), which roller is driven by driving means (24), and, on the other hand, a motorised printing roller (5, 6, 7) for driving the printing medium (20), a printer wherein the driving means (24) are arranged to exert a force onto the ribbon to drive the printing medium (20), have variable power and are controlled by control means (11) arranged to detect the presence of a leading edge of the medium to be printed (20) upstream of the printing roller (5, 6, 7) and to thus control the driving means (24) at a power level providing the force to drive the printing medium (20).

2. Printer as claimed in Claim 1, wherein the means (24) for driving the receiving roller (23) are arranged to exert a traction force onto the ribbon (21) which is greater than that which the printing roller (5, 6, 7) exerts onto the printing medium (20).

3. Printer as claimed in any one of Claims 1 to 2, wherein the means (24) for driving the receiving roller (23) are controlled in a synchronous manner with the printing roller (5, 6, 7).

4. Printer as claimed in Claim 3, wherein the means (11) for controlling the means (24) for driving the receiving roller (23) are arranged to apply a driving torque thereto as a function of the radius of the ribbon-receiving roller (23).
